# EUROPÄISCHE PATENTSCHRIFT

(11) **EP 2 154 326 B1**
(45) Veröffentlichungstag und Bekanntmachung des Hinweises auf die Patenterteilung: **16.04.2014**
(21) Anmeldenummer: 09166458.1
(22) Anmeldetag: 27.07.2009
(51) Int. Cl.: E06B 9/264

(54) **Isolierglas**
Insulated glazing
Vitrage isolant

(30) Priorität: 13.08.2008 AT 12672008
(43) Veröffentlichungstag der Anmeldung: 17.02.2010
(73) Patentinhaber: Saint-Gobain Glass France, 92400 Courbevoie (FR)
(72) Erfinder: Forstner, Helmut, 3363 Ulmerfeld (AT); Armand, Philippe, 75004 Paris (FR)
(74) Vertreter: Lendvai, Tomas

(56) Entgegenhaltungen:
- DE-A1- 2 749 418
- US-A1- 2001 039 771
- US-A1- 2002 038 694

## Beschreibung

Die Erfindung betrifft ein Isolierglas mit wenigstens zwei durch einen Zwischenraum getrennte Glasscheiben, von denen eine Glasscheibe auf der dem Zwischenraum zugewandten Glasscheibenseite eine Schicht, insbesondere Beschichtung oder Bedampfung, mit einer vergleichsweise niedrigen Emissivität im Infrarotbereich aufweist, und mit einem im Zwischenraum vorgesehenen, von einer offenen in eine geschlossene Lage bewegbaren Sonnenschutz, insbesondere eine Jalousie, wobei der Sonnenschutz zusätzlich eine, auf die auftreffende infrarote Strahlung wirkende Schicht aufweist.

Um die Wärmedämmung bei Isolierglas mit zwei Glasscheiben zu verbessern, sind Schichten mit einer vergleichsweise niedrigen Emissivität im Infrarotbereich bekannt, was nach dem Kirchhoffschen Gesetz einer niedrigen Absorption in diesem Spektralbereich entspricht. Derart genannte "low-e" Schichten, die als Beschichtung oder Bedampfung auf Glasscheiben aufgebracht oder auch einen Teil der Glasscheibe bilden können, weisen für langwellige elektromagnetische Strahlungen (infrarotes Licht) einen hohen - für kurzwellige elektromagnetische Strahlungen (sichtbares Licht) jedoch einen geringen Reflexionsgrad auf. Insbesondere sind derartige Schichten auch für kurzwellige elektromagnetische Strahlungen transparent. Bekannte Schichten können Metalle, wie Gold, Silber oder Kupfer, oder auch Halbleiter darstellen. Nachteilig ist, dass funktionsbedingt lediglich eine "low-e" Schicht in einem Zwischenraum von zwei angrenzenden Glasscheiben vorgesehen werden kann bzw. sinnvoll ist, weil sich ansonsten, zum Beispiel bei zwei Schichten, zwischen diesen beiden Schichten bzw. den Glasscheiben eine Falle an zu reflektierter infraroter Strahlung ergibt. Zur Erhöhung der Wärmedämmung des Isolierglases muss daher auf ein Vorsehen einer weiteren Glasscheibe zur Bildung eines zusätzlichen Zwischenraums für eine weitere "low-e" Schicht ausgewichen werden, was nachteilig einerseits zu erhöhtem Materialaufwand und andererseits zu erhöhtem Gewicht führt. Des Weiteren bedingt eine zusätzliche Glasscheibe zwangsweise einen geringeren Durchlass an sichtbarem Licht, was nachteilig zur Abdunklung führen kann.

Außerdem ist ein Isolierglas mit einem Sonnenschutz im Zwischenraum von zwei angrenzenden Glasscheiben bekannt (DE 27 49 418 A1). Glasscheiben sowie Sonnenschutz können mit Beschichtungen versehen sein, die auf die auftreffende infrarote Strahlung wirken. So ist beispielsweise eine Beschichtung der Lammellen des als Jalousie ausgeführten Sonnenschutzes zur Erhöhung der Reflexion für infrarotes Licht bekannt, um damit hinsichtlich des Sonnenschutzes die Strahlungsreflexion anzupassen. Alternativ dazu ist eine Beschichtung der Lammellen auf der Außenseite bekannt, welche eine hohe Durchlässigkeit für sichtbares und nahes infrarotes Licht aufweist. Des Weiteren offenbart die DE 27 49 418 A1 durch geeignete Wahl des Jalousiematerials den Wärmeverlust zu reduzieren. Zwar kann mit einer zweifach Verglasung der DE 27 49 418 A1 eine vergleichsweise hohe Lichtdurchlässigkeit erreicht werden - eine aus dreifach Verglasungen mit zwei je einem Zwischenraum zugeordneten "low-e" Schichten bekannte Wärmedämmung offenbart die DE 27 49 418 A1 nicht.

Die Erfindung hat sich daher die Aufgabe gestellt, ausgehend vom eingangs geschilderten Stand der Technik ein konstruktiv einfaches Isolierglas zu schaffen, bei dem trotz hoher Wärmedämmung dennoch eine hohe Lichtdurchlässigkeit gewährleistet werden kann. Außerdem soll das Isolierglas die Funktion eines Sonnenschutzes bieten.

Die Erfindung löst die gestellte Aufgabe dadurch, dass die auf der zur Glasscheibenseite mit der Schicht abgewandten Sonnenschutzseite vorgesehene Schicht des Sonnenschutzes eine vergleichsweise niedrige Emissivität im Infrarotbereich aufweist.

Weist die auf der zur Glasscheibenseite mit der Schicht abgewandten Sonnenschutzseite vorgesehene Schicht des Sonnenschutzes eine vergleichsweise niedrige Emissivität im Infrarotbereich auf, dann wird es erfindungsgemäß möglich, noch zusätzlich eine "low-e" Schicht im Zwischenraum von zwei Glasscheiben vorzusehen, ohne damit Nachteile in Kauf nehmen zu müssen. Es kann nämlich unter anderem mit der Trennung des Zwischenraums durch den Sonnenschutz eine unerwünschte Falle für infrarote Strahlung vermieden werden, so dass auch die Erwärmung des Zwischenraums und damit eine erhöhte Wärmeabstrahlung vermieden werden kann. Des Weiteren muss im Gegensatz zum Stand der Technik zur Erhöhung der Wärmedämmung keine weitere Glasscheibe vorgesehen werden, was nicht nur zu geringeren Materialkosten und Gewicht führt, sondern auch hinsichtlich der Lichtdurchlässigkeit von Vorteil ist, weil ein geöffneter Sonnenschutz keine Behinderung darstellen kann. Es können daher erfindungsgemäß gegenläufige Konstruktionsbedingungen, nämlich eine hohe Wärmedämmung und eine hohe Durchlässigkeit an sichtbarem Licht, ohne Nachteile kombiniert werden, was die Erfindung gegenüber dem Stand der Technik besonders auszeichnet. So kann je nach der Stellung des Sonnenschutzes einerseits in seiner geschlossenen Lage eine erhöhte Wärmedämmung und andererseits in seiner offenen Lage eine erhöhte Durchlässigkeit an Licht und Wärme ermöglicht werden. Damit ist es beispielsweise auch möglich, einen erhöhten raumseitigen Wärmeeintrag zu erlauben, um so die Energieeffizienz des Isolierglases noch weiter zu steigern. Ist im Gegensatz dazu eine erhöhte Wärmedämmung gefordert, dann kann dies mit geschlossenem Sonnenschutz geschaffen werden. Außerdem kann der Sonnenschutz materialunabhängig gewählt werden, weil im Wesentlichen die "low-e" Schicht des Sonnenschutzes für die erhöhte Wärmedämmung sorgt. Hinzu kommt, dass die erfindungsgemäße Maßnahme konstruktiv einfach und auch vergleichsweise kostengünstig gegenüber anderen Lösungen sein kann.

Teilt der Sonnenschutz in seiner geschlossenen Lage den Zwischenraum im wesentlichen derart in zwei Bereiche, dass jedem Bereich eine Schicht mit einer vergleichsweise niedrigen Emissivität im Infrarotbereich zugeordnet ist, so kann die Wärmedämmung noch weiter verbessert werden, weil so der Sonnenschutz innerhalb eines Zwischenraums nahezu zwei unabhängige Wärmedämmbereiche schaffen kann. Dabei ist nicht entscheidend, welches Material für den Sonnenschutz verwendet wird, einzig die "low-e" Schicht, die auf den Sonnenschutz aufgebracht oder auch ein Teil des Sonnenschutzes sein kann, kann in Zusammenhang mit den jeweilig so abgegrenzten Bereichen des Zwischenraums für diese Verbesserung in der Wärmedämmung sorgen.

Vorteilhafte Eigenschaften zur Wärmedämmung entstehen, wenn die Schicht auf der raumseitigen Glasscheibe vorgesehen ist.

Um den als Jalousie ausgeführten Sonnenschutz hinsichtlich des Reflexionsgrads zu verbessern, ist der als Jalousie ausgeführte Sonnenschutz auf der zur Glasscheibenseite mit der Schicht zugewandten Sonnenschutzseite mit einer Reflexionsschicht mit eine vergleichsweise niedrigen Emissivität für sichtbares Licht versehen. Die Jalousie muss lediglich gewendet werden, um so die lichtreflektierende Schicht zum Einsatz zu bringen.

In den Figuren ist der Erfindungsgegenstand anhand eines Ausführungsbeispiels beispielsweise dargestellt. Es zeigen
- Fig. 1: eine abgerissene und teilweise aufgerissene Ansicht auf ein Isolierglas mit einer Jalousie in offener Lage,
- Fig. 2: ein Isolierglas nach Fig. 1 mit der Jalousie in geschlossener Lage und
- Fig. 3: ein Isolierglas nach Fig. 1 mit der Jalousie in gewendeter Lage.

Das nach Fig. 1 beispielsweise dargestellte Isolierglas weist zwei Glasscheiben 1 und 2 auf, die mit Hilfe eines Abstandshalters 3 zwischen sich einen Zwischenraum 4 aufweisen.

Im Zwischenraum 4 kann beispielsweise eine Edelgasbefüllung, beispielsweise Argon oder Krypton, vorgesehen sein, was nicht näher dargestellt ist, wobei zur Abdichtung des Zwischenraums 4 eine Dichtung 5 vorgesehen ist. Die von der Raumseite innenliegende Glasscheibe 2 des Isolierglases weist auf der dem Zwischenraum 4 zugewandten Glasscheibenseite eine Schicht 6 mit einer vergleichsweise niedrigen Emissivität im Infrarotbereich auf. Eine derartige Schicht stellt auch eine "low-e" Beschichtung dar, die für die erhöhte Wärmedämmung des Isolierglases sorgt. Vorstellbar ist auch diese "low-e" Beschichtung auf der gegenüber der Raumseite außenliegenden Glasscheibe 1 vorzusehen, damit die Glasscheibe 2 frei von Kondenswasser gehalten werden kann. Des Weiteren ist im Zwischenraum 4 ein als Jalousie 7 ausgeführter Sonnenschutz vorgesehen, der zwischen den Glasscheiben 1 und 2 von einer offenen in eine geschlossene Lage bewegbar ist. Die offene Lage der Jalousie 7 ist der Fig. 1 und die geschlossene Lage der Jalousie 7 ist der Fig. 2 zu entnehmen. Die Mittel zur Bewegung der Jalousie 7 sind aus Übersichtlichkeitsgründen in den Figuren nicht dargestellt. Um die Wärmedämmung des Isolierglases zu erhöhen, weist die Jalousie 7 eine Schicht 8 mit einer vergleichsweise niedrigen Emissivität im Infrarotbereich auf. Erfindungsgemäß ist diese Schicht 8 auf der zur Glasscheibenseite mit der Schicht 6 abgewandten Sonnenschutzseite vorgesehen, um damit zwei "low-e" Schichten 6 und 8 in einem Zwischenraum 4 ermöglichen zu können.

Besonders zeichnet sich die Erfindung hinsichtlich der Wärmedämmung dadurch aus, wenn sich die Jalousie 7 in der geschlossenen Lage nach Fig. 2 befindet. Die Jalousie 7 teilt dann den Zwischenraum 4 im Wesentlichen derart in zwei getrennte Bereiche 9 und 10, dass jedem Bereich 9 und 10 eine Schicht 8 bzw. 6 mit einer vergleichsweise niedrigen Emissivität im Infrarotbereich zugeordnet ist. Diese Trennung kann im Wesentlichen zwei voneinander getrennte Temperaturbereiche bzw. auch zwei von einander getrennte Konvektionen im Zwischenraum der beiden Glasscheiben 1 und 2 schaffen, was den Wärmefluss bzw. Wärmeverlust des Isolierglases verhindern kann. Somit kann die Jalousie 7 in der Art einer dritten Glasscheibe wirken, weil die Bereiche 9 und 10 -ähnlich zu einem Isolierglas mit drei Glasscheiben- annähernd zwei "Zwischenbereiche" mit je einer "low-e" Beschichtung 8 bzw. 6 führen. Dadurch kann auf eine weitere Glasscheibe verzichtet werden, was erfindungsgemäß vorteilhafte konstruktive Voraussetzungen schafft. Außerdem kann die Schicht 8 zusätzlich auch die Wärmestrahlung, die noch nicht von der Schicht 6 reflektiert worden ist, abhalten, über die Scheibe 1 zu entweichen, was die Wärmedämmung des Isolierglases weiter verbessert.

Die Jalousie 7 ist der zur Glasscheibenseite mit der Schicht 6 zugewandten Sonnenschutzseite mit einer Reflexionsschicht 11 mit eine vergleichsweise niedrigen Emissivität für sichtbares Licht versehen, was der Fig. 3 besser entnommen werden kann. Die hier dargestellte Jalousie 7 befindet sich in einer gewendeten Lage, so dass mit der Reflexion der Reflexionsschicht 11 ein besonders wirksamer Sonnenschutz geschaffen werden kann.

## Patentansprüche

1. Isolierglas mit wenigstens zwei durch einen Zwischenraum (4) getrennte Glasscheiben (1, 2), von denen eine Glasscheibe (2) auf der dem Zwischenraum (4) zugewandten Glasscheibenseite eine Schicht (6), insbesondere Beschichtung oder Bedampfung, mit einer vergleichsweise niedrigen Emissivität im Infrarotbereich aufweist, und mit einem im Zwischenraum (4) vorgesehenen, von einer offenen in eine geschlossene Lage bewegbaren Sonnenschutz, insbesondere eine Jalousie (7), wobei der Sonnenschutz zusätzlich eine, auf die auftreffende infrarote Strahlung wirkende Schicht aufweist, **dadurch gekennzeichnet, dass** die auf der zur Glasscheibenseite mit der Schicht (6) abgewandten Sonnenschutzseite vorgesehene Schicht (8) des Sonnenschutzes eine vergleichsweise niedrige Emissivität im Infrarotbereich aufweist.

2. Isolierglas nach Anspruch 1, **dadurch gekennzeichnet, dass** der Sonnenschutz in seiner geschlossenen Lage den Zwischenraum (4) im Wesentlichen derart in zwei Bereiche (9 und 10) teilt, dass jedem Bereich (9 bzw. 10) eine Schicht (8 bzw. 6) mit einer vergleichsweise niedrigen Emissivität im Infrarotbereich zugeordnet ist, um so die Wärmedämmung des Isolierglases zu verbessern.

3. Isolierglas nach Anspruch 1 oder 2, **dadurch gekennzeichnet, dass** die Schicht (6) auf der raumseitigen Glasscheibe (2) vorgesehen ist.

4. Isolierglas nach einem der Ansprüche 1 bis 3, **dadurch gekennzeichnet, dass** der als Jalousie (7) ausgeführte Sonnenschutz auf der zur Glasscheibenseite mit der Schicht (6) zugewandten Sonnenschutzseite mit einer Reflexionsschicht (11) mit eine vergleichsweise niedrigen Emissivität für sichtbares Licht versehen ist.

## Claims

1. Insulating glazing with at least two glass panes (1, 2) separated by an intermediate space (4), of which one glass pane (2) has, on the glass pane side facing the intermediate space (4), a layer (6), in particular a coating or a deposition, with a comparatively low emissivity in the infrared range, and with sun protection movable from an open into a closed position provided in the intermediate space (4), in particular a Venetian blind (7), wherein the sun protection has, in addition, a layer acting on the incident infrared radiation, **characterized in that** the layer (8) of the sun protection provided on the sun protection side facing away from the glass pane side with the layer (6) has a comparatively low emissivity in the infrared range.

2. Insulating glazing according to claim 1, **characterized in that** the sun protection in its closed position divides the intermediate space (4) substantially into two regions (9 and 10) such that a layer (8 or 6) with a comparatively low emissivity in the infrared range is associated with each region (9 or 10), respectively, in order to thus improve the thermal insulation of the insulating glazing.

3. Insulating glazing according to claim 1 or 2, **characterized in that** the layer (6) is provided on the room-side glass pane (2).

4. Insulating glazing according to one of claims 1 through 3, **characterized in that** the sun protection implemented as a Venetian blind (7) is provided, on the sun protection side facing the glass pane side with the layer (6), with a reflective layer (11) with a comparatively low emissivity for visible light.

## Revendications

1. Vitrage isolant comportant au moins deux vitres (1, 2) séparées par un espace intermédiaire (4), parmi lesquelles une vitre (2) présente sur le côté de vitre dirigé vers l'espace intermédiaire (4) une couche (6), en particulier un revêtement ou une couche de métallisation sous vide, qui présente une émissivité relativement basse dans la région infrarouge, et une protection solaire, en particulier une jalousie (7), placée dans l'espace intermédiaire (4), qui peut être amenée d'une position ouverte à une position fermée, la protection solaire présentant en outre une couche qui agit sur le rayonnement infrarouge incident, **caractérisé par le fait que** la couche (8) de la protection solaire située sur le côté de la protection solaire qui est éloigné du côté de la vitre qui est muni de la couche (6) présente une émissivité relativement basse dans la région infrarouge.

2. Vitrage isolant selon la revendication 1, **caractérisé par le fait que**, dans sa position fermée, la protection solaire divise l'espace intermédiaire (4) en deux régions (9 et 10) essentiellement de telle sorte qu'à chaque région (9 ou 10), est associée une couche (8 ou 6) présentant une émissivité relativement basse dans la région infrarouge, pour améliorer ainsi l'isolation thermique du vitrage isolant.

3. Vitrage isolant selon l'une des revendications 1 ou 2, **caractérisé par le fait que** la couche (6) est placée sur la vitre (2) du côté de la pièce.

4. Vitrage isolant selon l'une des revendications 1 à 3, **caractérisé par le fait que** la protection solaire réalisée sous la forme d'une jalousie (7) est munie, sur le côté de la protection solaire dirigé vers le côté de la vitre qui porte la couche (6), d'une couche réfléchissante (11) possédant une émissivité relativement faible pour la lumière visible.
